# EUROPÄISCHE PATENTSCHRIFT

(11) **EP 0 173 094 B1**
(45) Veröffentlichungstag und Bekanntmachung des Hinweises auf die Patenterteilung: **28.09.1988**
(21) Anmeldenummer: 85109556.2
(22) Anmeldetag: 30.07.1985
(51) Int. Cl.: C25D 17/20

(54) **Galvanisiertrommel**
Plating barrel
Tormeau de galvanisation

(30) Priorität: 07.08.1984 DE 3429011
(43) Veröffentlichungstag der Anmeldung: 05.03.1986
(73) Patentinhaber: Maurer, Frank, D-7118 Künzelsau-Morsbach (DE)
(72) Erfinder: Maurer, Frank, D-7118 Künzelsau-Morsbach (DE)
(74) Vertreter: Müller, Hans, Dipl.-Ing.

(56) Entgegenhaltungen:
- CH-A- 384 973
- DE-A- 2 544 178
- DE-B- 1 119 623

## Beschreibung

Die Erfindung betrifft eine Galvanisiertrommel mit mehreckigem Grundriß mit einer Matelwandung aus mehreren, rechteckigen Wandabschnitten aus elektrisch nicht leitenden Lamellen, die mit ihren Endbereichen in dem von jeweils zwei Wandabschnitten miteinander gebildeten Stoßbereich untereinander verbunden sind, mit Abschlußwänden, die den von der Mantelwandung umschlossenen Hohlraum stirnseitig verschließen und mit einer elektrischen Zuleitung, die eine Gleichspannungsquelle mit einer im Innenraum der Galvanisiertrommel befindlichen Kathode verbindet.

In solchen Galvanisiertrommein werden die Werkstückoberflächen von Kleinteilen mit metallischen Überzügen mit Hilfe der Galvanotechnik versehen.

Das Prinzip dieses Verfahrens beruht darauf, daß sich das für den Überzug bestimmte Metall mittels elektrischen Stromes aus der sogenannten Elektrolytlösung auf dem Grundwerkstoff des zu beschichtenden Teils niederschlägt.

Dieses Teil taucht während der Beschichtung als Kathode in die Elektrolytlösung ein. Die ebenfalls in dieser Lösung sich befindende Anode besteht entweder aus dem abzuscheidenden Metall oder aus einer inerten Elektrode.

### Stand der technik

Bei der Massenbeschichtung von Kleinteilen sind Galvanisiertrommeln der eingangs genannten Art bekannt, z. B. aus der DE-A-12544178.

Diese Trommeln werden in einem die elektrolytische Lösung enthaltenden Bad derart in Rotation versetzt, daß alle der im Inneren der Trommel sich befindenden Kleinteile so durcheinanderbewegt werden, daß sie dabei direkt oder indirekt mit der sich im Bereich der Rotationsachse der Galvanisiertrommel befindenden Anode in elektrisch leitenden Kontakt geraten.

Derartige Trommeln eignen sich sehr gut zum Aufbringen von Nickel-, Kupfer- und Zinkschichten, d. h. von Materialien mit relativ kleinem spezifischen elektrischen Widerstand. Aufgrund der sehr großen Anzahl der in einer Trommel sich gleichzeitig befindenden Kleinteile kommen bei der Rotation der Trommel nur die wenigstens Teile in unmittelbaren direkten Kontakt mit der Kathode. Die überwiegende Zahl von Teilen hat über einen mehr oder weniger langen Weg, der durch die Berührung der Teile untereinander gebildet wird, Kontakt mit der Kathode. Dies führt zu Spannungsverlusten bei der elektrischen Stromübertragung, die umso größer sind, je schlechter die auf den zu beschichtenden Teilen abgeschiedene Schicht den elektrischen Strom leitet. Chrom gehört zu den Metallen mit relativ hohem elektrischen Widerstand mit der Folge, daß entweder die Partie der gleichzeitig zu beschichtenden Teile oder der benötigte Gleichstrom verhältnismäßig klein gewählt werden müssen, um übermäßigen Spannungsabfall zu vermeiden. Ein kleiner Strom führt aber zu einer langen Verchromungsdauer.

### Darstellung der erfindung

Der Erfindung liegt die Aufgabe zugrunde, eine Galvanisiertrommel der eingangs genannten Art anzugeben, die so ausgebildet ist, daß Verchromen in kürzerer Zeit möglich ist.

Diese Erfindung ist durch die Merkmale des Hauptanspruches gegeben. Die Erfindung zeichnet sich dementsprechend dadurch aus, daß zwischen den nicht leitenden Lamellen zusätzlich zumindest eine elektrisch leitende Lamelle angeordnet ist, daß mindestens eine der Verbindungen, von denen die Lamelle im dem ihr zugehörenden Wandabschnitt gehalten ist, als elektrische Stromzuführung ausgebildet ist, und daß zwischen der Stromzuführung und der Zuleitung elektrischer Kontakt besteht.

Diese Art der Ausbildung führt von den bekannten, im Inneren der Trommel sich befindenden Kontaktleisten, -bändern oder sonstigen Kontakten hin zu einer an der Innenwand der Trommel angeordneten rasterartigen Kathode.

Um den Spannungsanschluß von der außerhalb der Trommel sich befindenden Gleichspannungsquelle zu den in den Stoßbereichen jeweils zweier Wandabschnitte sich befindenden Stromzuführungen konstruktiv zu erleichtern, wird in vorteilhafter Weise an der Innenseite zumindest einer der Abschlußwände der Galvanisiertrommel eine Scheibe aus leitendem Material angebracht, die einerseits direkt mit den Stromzuführungen und andererseits über einen Schleifkontakt mit der von der Gleichspannungsquelle kommenden Zuleitung elektrisch leitend verbunden ist. Von besonderem Vorteil ist es, eine Scheibe aus Graphit zu verwenden, da sich von Graphit ein aufgalvanisierter Belag besonders leicht abwaschen läßt.

Es ist weiterhin möglich, die elektrisch leitenden Lamellen mit einem in den Innenraum der Galvanisiertrommel hineinragenden elektrisch leitenden Versprung zu versehen, der in vorteilhafter Weise über die gesamte Länge dieser Lamellen von einem ihrer Endabschnitte bis zum anderen sich erstreckt. Dadurch vergrößert sich die Möglichkeit der direkten Kontaktierung der zu beschichtenden Kleinteile mit dem als Anode wirkenden Lamellenteil beträchtlich. Abhängig von der Art der Kleinteile kann es auch von Vorteil sein, den Vorsprung gezahnt, z. B. wellenförmig oder gezackt auszuführen, damit die Teile an der Zahnung hängen bleiben und dadurch gut kontaktiert werden.

Um den elektrisch leitenden Teil einer Lamelle von der bei der Beschichtung entstehenden Verunreinigung freizuhalten, hat es sich als besonders vorteilhaft erwiesen, die Lamelle sandwichartig aufzubauen. Die innerste Schicht besteht aus elektrisch leitendem Material, während die ande-_{'} ren, diese Schicht zumindest teilweise bedeckenden Schichten aus elektrisch nicht leitendem Material hergestellt sind. In vorteilhafter Weise besitzt diese innere elektrisch leitende Schicht den in den Innenraum der Galvanisiertrommel ragenden elektrisch leitenden Vorsprung.

Um die nicht zur Kontaktierung geeignete Oberfläche der elektrisch leitenden Lamelle noch weiter vor Verunreinigungen zu schützen, ist die der Außenseite der Galvanisiertrommel zugewandte Seite der elektrisch leitenden Lamelle mit einer elektrisch nicht leitenden Schicht versehen.

### Kurze beschreibung der zeichnungen

Ein Ausführungsbeispiel der Erfindung ist in der Zeichnung dargestellt und wird im folgenden näher beschrieben. Es zeigen :
Fig. 1 eine schematische, perspektivische Seitenansicht einer Galvanisiertrommel ;
Fig. 2 eine Draufsicht auf eine in einem Wandbereich sich befindende Lamelle ;
Fig. 3 eine Schnittdarstellung gemäß Schnitt 3-3 in Fig. 2 und
Fig. 4 einen Schnitt durch eine Art von erfindungsgemäßer Lamelle gemäß Schnitt 4-4 in Fig. 2.

### Wege zum ausführen der erfindung

Die in Fig. 1 dargestellte Galvanisiertrommel 10 besitzt einen zylindrischen Grundriß. Ihre Seitenwände bestehen aus ebenen Wandabschnitten 12, die untereinander die Form eines regelmäßigen Sechseckes bilden. Die beiden Stirnseiten der Galvanisiertrommel 10 werden durch Abschlußwände 16, 18 gebildet. Die Abschlußwand 16 ist als Zahnrad ausgebildet, so daß die Trommel 10 über den Zahnkranz und über ein nicht dargestelltes Getriebe und einen nicht dargestellten Antriebsmotor um ihre Längsachse L in Rotation versetzt werden kann. Statt Sechseckform kann jede andere, auch unregelmäßige Querschnittsform mit mindestens drei Ecken vorliegen.

Auf der anderen Abschlußwand 18 ist auf der Innenwand derselben eine Graphitscheibe 20 als Kathode befestigt. In der Abschlußwand 18 ist weiterhin zentrisch eine Öffnung 22 angebracht, durch die ein Zuleitungskabel 24 für elektrischen Strom von einer nicht dargestellten Gleichspannungsquelle hindurchgeführt ist. Diese Leitung 24 steht in drückendem Kontakt mit der Graphitscheibe 20. Die (nicht dargestellte) Anode geht mittig durch die Abschlußwand 16 mit dem Zahnrad.

Durch die sechseckige Grundrißform der Galvanisiertrommel 10 stoßen die Wandabschnitte in den Stoßbereichen 14 unter einem Innen winkel von 120° bzw. aneinander. In diesen Stoßbereichen 14 sind Bolzen 42 angebracht, die durch die Abschlußwände 16 und 18 hindurchgeführt sind, so daß die beiden Abschlußwände 16, 18 parallel zur Längsrichtung L gegen die Wandabschnitte 12 gepreßt und in diesem Zustand lagemäßig fixiert werden.

Die Wandabschnitte 12 werden aus Lamellen 30, 32 gebildet, die stabartig ausgebildet sind und mit ihrer Längsachse auf der auf der Längsachse L der Galvanisiertrommel normalen Ebene liegen.

Jeder der Wandabschnitte 12 ist aus mehreren, normal zur Längsachse L ausgerichteten, dicht aneinanderliegenden Lamellen 30, 32 gebildet. Die Lamellen 30, 32 liegen mit ihren Kontaktflächen 26 so dicht aneinander, daß eine dichte Wandung entsteht, die nur durch in den Lamellen angebrachte Öffnungen 34 durchbrochen wird.

In Fig. 2 ist eine Lamelle 32 dargestellt, die in ihren beiden Endbereichen 38 einmal (auf ihrer in der Zeichnung linken Seite) mit dem Endbereich 36 einer Lamelle 30 und zum anderen (auf ihrer in der Zeichnung rechten Seite) mit dem Endbereich 38 einer weiteren Lamelle 32 verbunden ist. In den Endbereichen 36, 38 sind die Lamellen 30, 32 nur halb so dick wie in ihrem übrigen Bereich, so daß die gesamte Breite der Lamelle über die gesamte Länge der Lamellen - auch im Stoßbereich derselben - konstant dick ist. Die Verbindung der Lamellen 30, 32 untereinander geschieht in ihren Endbereichen 36, 38 mittels Bolzen 42, die durch Ausparungen 40 in den Endbereichen 36, 38 hindurchgeführt sind. Diese Bolzen verlaufen in den Stoßbereichen 14 jeweils zweier Wandabschnitte 12. Die Bolzen 42 haben in den Öffnungen 40 nur eine sehr geringe Toleranz zwecks Sicherstellung eines durchgehenden elektrischen Kontaktes zwischen Bolzen 42 und Lamellenendbereich 36, 38. Die in den Fig. 2 und 3 dargestellte mittlere Lamelle 32 weist drei ^{p}aralle- le Schichten 32.1, 32.2 und 32.3 auf. Die eine der äußeren Schichten 32.3 besitzt die Öffnungen 34 zum Durchtritt der elektrolytischen Flüssigkeit vom Innenraum der Trommel 10 in den die Trommel umgebenden übrigen Badbereich. Die innerste Schicht 32.2 ist an ihrer im Innenraum der Trommel 10 zugewandten Seite mit einem Vorsprung 50 versehen, der als durchgehende Leiste von einem Endbereich der Lamelle 32 zum gegenüberliegenden Endbereich derselben sich erstreckt. Der Vorsprung 50 und die Schicht 32.2 sind aus elektrisch gut leitendem Material wie z. B. aus Edelstahl oder aus Titan hergestellt. Um die Schicht 32.2 von Verunreinigungen beim Beschichten freizuhalten, sind deren Seitenflächen von den äußeren Schichten 32.1 und 32.3 bedeckt. Die Schichten 32.1, 32.3 und eine auf der der Außenseite der Galvanisiertrommel 10 zugewandten Seite der inneren Schicht 32.2 aufgebrachte Schicht 32.4 bestehen wie die übrigen Lamellen 30 aus elektrisch nicht leitendem Material wie z. B. Kunststoff (Fig. 4).

Die zu beschichtenden Teile kommen in der Trommel mit den als Kathode wirkenden Vorsprungsleisten 50 verschiedener Lamellen 32 in Berührung. Es ist dadurch möglich, wesentlich mehr Teile in direkten Kontakt mit der Kathode zu bringen, als es ohne die elektrisch leitenden Lamellen 32 der Fall wäre. Die Vorsprungsleisten 50 stehen über die Bolzen 42 in elektrisch leitendem Kontakt miteinander. Die Bolzen 42 stehen wiederum über die Graphitscheibe 20 mit der Gleichspannungsquelle in leitender Verbindung. Es ist in diesem Zusammenhangauch möglich, statt der Kontaktscheibe 20 einen Kontaktring zu verwenden, der im Bereich der Bolzen 42 auf zumindest einer der Abschlußwände 16, 18 befestigt und mit dem Zuleitungskabel 24 elektrisch leitend kontaktiert ist. Die der Verunreinigung ausgesetzte Oberfläche der Scheibe 20 kann dadurch verringert werden. Für den Ring oder die Scheibe kann jedes leitfähige Material, z. B. Kupfer, Edelstahl oder Titan, insbesondere aber der erwähnte Graphit verwendet werden. Letzterer läßt sich von einem aufgalvanisierten Belag besonders leicht reinigen, und er ist besonders säurefest.

## Patentansprüche

1. Galvanisiertrommel mit mehreckigem Grundriß mit
a) einer Mantelwandung aus mehreren rechteckigen Wandabschnitten aus elektrisch nicht leitenden Lamellen, die mit ihren Endbereichen in dem von jeweils zwei Wandabschnitten miteinander gebildeten Stoßbereich untereinander verbunden sind,
b) Abschlußwänden, die den von der Mantelwandung umschlossenen Hohlraum stirnseitig verschließen,
c) einer elektrischen Zuleitung, die eine Gleichspannungsquelle mit einer im Innenraum der Galvanisiertrommel befindlichen Kathode verbindet, dadurch gekennzeichnet,
d) daß zwischen den nichtleitenden Lamellen (30) zusätzlich zumindest eine elektrisch leitende Lamelle (32) angeordnet ist,
e) daß mindestens eine der Verbindungen, von denen die Lamelle (32) in dem ihr zugehörenden Wandabschnitt (12) gehalten ist, als elektrische Stromzuführung (42) ausgebildet ist, und
f) daß zwischen der Stromzuführung (42) und der Zuleitung (24) elektrischer Kontakt besteht.

2. Galvanisiertrommel nach Anspruch 1, dadurch gekennzeichnet, daß die Stromzuführungen (42) in Berührkontakt mit einer leitenden Scheibe (20) stehen, die ihrerseits an der Innenseite zumindest einer der Abschlußwände (16, 18) der Galvanisiertrommel (10) befestigt ist, und daß diese Scheibe (20) mit der Zuleitung (24) elektrisch kontaktiert ist.

3. Galvanisiertrommel nach Anspruch 2, dadurch gekennzeichnet, daß die leitende Scheibe (20) aus Graphit besteht.

4. Galvanisiertrommel nach Anspruch 1, dadurch gekennzeichnet, daß die elektrisch leitende Lamelle (32) aus einer Lamelle (30) besteht, die zusätzlich auf.der den Innenraum der Galvanisiertrommel (10) zugewandten Seite mit einer elektrisch leitenden Schicht ausgestattet ist.

5. Galvanisiertrommel nach Anspruch 4, dadurch gekennzeichnet, daß die leitende Lamelle (32) einen in den Innenraum der Galvanisiertrommel (10) hineinragenden elektrisch leitenden Vorsprung (50) besitzt.

6. Galvanisiertrommel nach Anspruch 5, dadurch gekennzeichnet, daß sich der Vorsprung (50) von einem Endabschnitt (38) der Lamelle (32) zu deren anderem Endabschnitt (38) linear erstreckt.

7. Galvanisiertrommel nach Anspruch 5, dadurch gekennzeichnet, daß der Vorsprung gezahnt ist.

8. Galvanisiertrommel nach Anspruch 1, dadurch gekennzeichnet, daß die Lamelle (32) von sandwichartigem Aufbau derart ist, daß die innerste Schicht (32.2) mindestens teilweise aus elektrisch leitendem Material besteht, während die anderen, diese Schicht (32.2) zumindest teilweise bedeckenden Schichten (32.1, 32.3) aus elektrisch nicht leitendem Material bestehen.

9. Galvanisiertrommel nach Anspruch 7, dadurch gekennzeichnet, daß die innere Schicht (32.2) der Lamelle (32) den in den Innenraum der Galvanisiertrommel (10) hineinragenden elektrisch leitenden Vorsprung (50) aufweist.

10. Galvanisiertrommel nach Anspruch 9, dadurch gekennzeichnet, daß die der Außenseite der Galvanisiertrommel (10) zugewandte Seite der inneren Schicht (32.2) mit einer elektrisch nicht leitenden Schicht (32.4) bedeckt ist.

## Claims

1. Plating barrel with a polygonal outline having
a) an outer walling composed of several rectangular wall sections consisting of electrically nonconducting bars whose end regions are joined together in the abutting region formed by every two wall sections with each other,
b) end walls which seal off the cavity surrounded by the outer walling at the end face,
c) an electrical supply lead which connects a direct voltage source to a cathode situated in the interior of the plating barrel, characterized
d) in that at least one electrically conducting bar (32) is additionally arranged between the nonconducting bars (30),
e) in that at least one of the joints which hold the bar (32) in its appropriate wall section (12) is constructed as an electric current supply conductor (42), and
f) in that electrical contact exists between the current supply conductor (42) and the supply lead (24).

2. Plating barrel according to Claim 1, characterized in that the current supply conductors (42) are in touching contact with a conducting disc

(20) which is mounted in its turn on the inside of at least one of the end walls (16, 18) of the plating barrel (10), and in that said disc (20) makes electrical contact with the supply lead (24).

3. Plating barrel according to Claim 2, characterized in that the conducting disc (20) consists of graphite.

4. Plating barrel according to Claim 1, characterized in that the electrically conducting bar (32) consists of a bar (30) which is equipped with an electrically conducting layer on the side facing the interior of the plating barrel (10).

5. Plating barrel according to Claim 4, characterized in that the conducting bar (32) has an electrically conducting projection (50) projecting into the interior of the plating barrel (10).

6. Plating barrel according to Claim 5, characterized in that the projection (50) extends linearly from one end section (38) of the bar (32) to its other end section (38).

7. Plating barrel according to Claim 5, characterized in that the projection is toothed.

8. Plating barrel according to Claim 1, characterized in that the bar (32) is of sandwich-type construction such that the innermost layer (32.2) consists at least partially of electrically conducting material, while the other layers (32.1, 32.3), which at least partially cover said layer (32.2), consist of electrically non-conducting material.

9. Plating barrel according to Claim 7, characterized in that the inner layer (32.2) of the bar (32) has the electrically conducting projection (50) projecting into the interior of the plating barrel (10).

10. Plating barrel according to Claim 9, characterized in that the side of the inner layer (32.2) facing the outside of the plating barrel (10) is covered with an electrically nonconducting layer (32.4).

## Revendications

1. Tambour de galvanisation à profil polygonal, avec
a) une paroi latérale constituée de plusieurs parties de paroi rectangulaires en lamelles non conductrices de l'électricité, qui sont reliées les unes aux autres par leurs régions d'extrémité, dans la région d'aboutement formée par chaque fois deux parties de paroi ;
b) des parois de fermeture qui ferment fron- talement l'espace creux entouré par la paroi latérale ;
c) un conducteur électrique d'amenée qui relie une source de tension continue à une cathode se trouvant dans l'espace intérieur du tambour de galvanisation, caractérisé en ce que
d) entre les lamelles non conductrices (30) est disposée au surplus au moins une lamelle (32) conductrice de l'électricité ;
e) en ce qu'au moins une des liaisons par lesquelles la lamelle (32) est retenue dans la partie de paroi (12) correspondante, est réalisée en amenée de courant électrique (42) ; et
f) en ce qu'entre l'amenée de courant (42) et le conducteur d'amenée (24), il existe un contact électrique.

2. Tambour de galvanisation suivant la revendication 1, caractérisé en ce que les amenées de courant (42) sont en contact matériel avec un disque conducteur (20) qui est fixé, de son côté, à la face intérieure d'au moins l'une des parois de fermeture (16, 18) du tambour de galvanisation (10), et en ce que ce disque (20) est en contact électrique avec l'amenée d'électricité (24).

3. Tambour de galvanisation suivant la revendication 2, caractérisé en ce que le disque conducteur est constitué de graphite.

4. Tambour de galvanisation suivant la revendication 1, caractérisé en ce que la lamelle (32) conductrice de l'électricité est une lamelle (30) qui, au surplus, est équipée d'une couche conductrice de l'électricité, sur sa face tournée vers l'espace intérieur du tambour de galvanisation (10).

5. Tambour de galvanisation suivant la revendication 4, caractérisé en ce que la lamelle conductrice (32) possède une saillie (50) conductrice de l'électricité, qui pénètre dans l'espace intérieur du tambour de galvanisation (10).

6. Tambour de galvanisation suivant la revendication 5, caractérisé en ce que la saillie (50) s'étend en ligne droite d'une partie d'extrémité (38) de la lamelle (32) à son autre partie d'extrémité (38).

7. Tambour de galvanisation suivant la revendication 5, caractérisé en ce que la saillie est dentée.

8. Tambour de galvanisation suivant la revendication 1, caractérisé en ce que la lamelle (32) est construite en sandwich, de telle sorte que la couche (32.2) la plus intérieure est faite au moins partiellement de matière conductrice de l'électricité, tandis que les autres couches (32.1, 32.3) qui recouvrent au moins partiellement cette couche (32.2) sont faites d'une matière non conductrice de l'électricité.

9. Tambour de galvanisation suivant la revendication 7, caractérisé en ce que la couche intérieure (32.2) de la lamelle (32) présente la saillie (50) conductrice de l'électricité, qui pénètre dans l'espace intérieur du tambour de galvanisation (10).

10. Tambour de galvanisation suivant la revendication 9, caractérisé en ce que la face, tournée vers le côté extérieur du tambour de galvanisation (10), de la couche intérieure (32.2), est couverte d'une couche (32.4) ne conduisant pas l'électricité.
